# FASCICULE DE BREVET EUROPEEN

(11) **EP 0 497 961 B1**
(45) Date de publication et mention de la délivrance du brevet: **28.12.1994**
(21) Numéro de dépôt: 91915932.7
(22) Date de dépôt: 27.08.1991
(51) Int. Cl.: B65D 35/52, B65D 47/44

(54) **DISPOSITIF DISTRIBUTEUR A FERMETURE AUTOMATIQUE POUR RECIPIENT CONTENANT UN PRODUIT LIQUIDE OU PATEUX**
ABGABEVORRICHTUNG MIT AUTOMATISCHEM VERSCHLUSS FÜR FLÜSSIGKEIT ODER PASTE ENTHALTENDEN BEHÄLTER
DISPENSING DEVICE WITH AUTOMATIC CLOSURE FOR CONTAINER HOLDING A LIQUID OR PASTY PRODUCT

(30) Priorité: 29.08.1990 FR 9010764
(43) Date de publication de la demande: 12.08.1992
(73) Titulaire: L'OREAL, 75008 Paris (FR)
(72) Inventeur: DE LAFORCADE, Vincent, F-92140 Clamart (FR)
(74) Mandataire: Peuscet, Jacques
(86) Numéro de dépôt international: FR9100692
(87) Numéro de publication internationale: WO9204244

(56) Documents cités:
- EP-A- 0 278 125
- FR-A- 955 907
- US-A- 1 935 089

## Description

L'invention est relative à un dispositif distributeur à fermeture automatique pour récipient contenant un produit liquide à pâteux à distribuer, dispositif du genre de ceux qui comportent une membrane en forme de dôme convexe vers l'extérieur, recouvrant une extrémité de sortie du récipient, au moins une fente prévue vers le sommet du dôme de la membrane, et présentant une grande dimension, ladite fente étant limitée par des bords s'étendant parallèlement à cette grande dimension et propres à venir en contact l'un contre l'autre pour réaliser une fermeture étanche au repos, et à s'écarter pour laisser le passage au produit lorsqu'une pression suffisante est transmise au produit et une capsule rigide prévue pour être fixée sur l'extrémité du récipient équipée de la membrane et pour venir recouvrir partiellement le dôme dans une région entourant la fente qui reste découverte (US-A-935 089).

Un tel dispositif distributeur constitue une aide à l'utilisation d'une seule main du récipient cár il n'est pas nécessaire de reboucher ce récipient, pour éviter l'écoulement du produit, lorsque l'on cesse de transmettre une pression au produit.

Les dispositifs connus à ce jour permettent d'assurer de manière plus ou moins satisfaisante l'étanchéité recherchée dès que cesse la pression exercée sur le produit. La qualité de l'étanchéité obtenue dépend, notamment, de la précision avec laquelle la fente est réalisée. De plus, une telle réalisation de la fente nécessite généralement des opérations supplémentaires, par exemple découpage par une lame, augmentant le prix de revient du dispositif.

L'invention a pour but, surtout, de fournir un dispositif distributeur à fermeture automatique, du genre défini précédemment, qui assure une bonne étanchéité dès que la pression exercée sur le produit cesse et donc qui évite une reprise d'air, tout en étant d'une fabrication simple, économique et fiable.

Selon l'invention, un dispositif distributeur à fermeture automatique pour récipient contenant un produit liquide à pâteux à distribuer du genre défini précédemment est caractérisé par le fait que des moyens d'appui en saillie sont prévus sur au moins l'une des deux surfaces constituées par la surface intérieure de la capsule et la surface extérieure de la membrane, et ladite surface intérieure de la capsule est propre à épouser la surface extérieure de la membrane à l'état libre, abstraction faite des susdits moyens d'appui, l'ensemble étant tel qu'en fin de mise en place de la capsule rigide sur le récipient, l'action des moyens d'appui provoque une déformation du dôme de la membrane et une application étanche des bords de la fente l'un contre l'autre.

De préférence, la fente est obtenue de moulage avec la membrane, de sorte que les bords de la fente, lorsque la membrane est à l'état libre, sont légèrement écartés l'un de l'autre, la déformation provoquée par les susdits moyens d'appui en fin de mise en place de la capsule rigide étant suffisante pour appliquer les bords de la fente de manière étanche l'un contre l'autre.

Avantageusement, les moyens d'appui sont constitués par deux bossages dont la forme est une portion de sphère ayant son centre situé dans le plan médian perpendiculaire à la grande longueur de la fente ; ces bossages sont symétriques par rapport au plan diamétral contenant la grande dimension de la fente.

De préférence, les bossages sont prévus sur la membrane et sont obtenus directement de moulage avec cette membrane, lesdits bossages ayant leur convexité tournée radialement vers l'extérieur.

Généralement, le dôme formé par la membrane est sphérique et la surface interne de la capsule rigide est une surface concave sphérique de même rayon que le dôme, abstraction faite des bossages.

Avantageusement, l'extrémité de sortie du récipient comporte un embout muni d'un filetage extérieur tandis que la capsule rigide comporte un manchon pourvu d'un filetage interne complémentaire propre à coopérer avec le filetage de l'embout pour assurer le maintien de la capsule, ladite capsule comportant une jupe cylindrique coaxiale située radialement entre le dôme et le manchon, pour venir en butée contre un épaulement du récipient en fin de vissage de la capsule.

L'invention consiste, mises à part les dispositions exposées ci-dessus, en un certain nombre d'autres dispositions dont il sera plus explicitement question ci-après à propos d'un exemple de réalisation décrit avec référence au dessin ci-annexé, mais qui n'est nullement limitatif.

La figure 1, de ce dessin, est une vue en élévation, avec parties arrachées, d'une membrane pour un dispositif distributeur conforme à l'invention.

La figure 2, enfin, montre en élévation, avec certaines parties coupées et d'autres arrachées, un dispositif distributeur selon l'invention, en position de fermeture de la membrane.

En se reportant au dessin, plus particulièrement à la figure 2, on peut voir un dispositif distributeur D pour un récipient 1 constitué, dans l'exemple considéré, par un tube 2. Ce tube 2 contient un produit pâteux à distribuer par une extrémité de sortie 3 munie d'un passage 4.

La sortie du produit est obtenue en transmettant une pression à ce produit. Par exemple le tube 2 peut être réalisé avec des parois déformables et une pression exercée sur les parois du tube 2 est transmise au produit ; selon une autre possibilité, le récipient 1 ou le tube 2 aurait des parois rigides et la pression serait transmise au produit grâce au déplacement d'un piston commandé par l'utilisateur.

Le dispositif D comporte une membrane M, notamment en matière élastomère, en forme de dôme 5 convexe vers l'extérieur, recouvrant l'extrémité 3 et le passage de sortie 4 du tube 2. Le dôme 5 est avantageusement constitué par une portion de sphère et, dans l'exemple considéré, par un hémisphère. Ce dôme 5 se raccorde, au niveau de son plan équatorial, à une partie annulaire 6 cylindrique de plus grand diamètre dont la face inférieure 7 est propre à venir en appui contre la face transversale de l'extrémité 3 du tube.

Une fente 8, rectiligne, dont la grande dimension est perpendiculaire au plan des figures 1 et 2, est prévue vers le sommet du dôme 5 pour laisser le passage au produit, par écartement de ses bords 8a, 8b parallèles à la grande dimension de la fente.

Une capsule rigide 9, généralement réalisée en matière plastique, est prévue pour être fixée sur l'extrémité 3 du tube. Cette extrémité 3 est agencée sous la forme d'un embout et comporte un filetage extérieur 10, tandis que la capsule 9 comporte un manchon 11 pourvu d'un filetage complémentaire 12 propre à assurer le maintien de la capsule sur l'embout par vissage.

La capsule 9 vient recouvrir partiellement le dôme 5 dans une région entourant la fente 8 qui reste découverte.

Des moyens d'appui A en saillie sont prévus sur au moins l'une des deux surfaces constituées par la surface intérieure 13 de la capsule et la surface extérieure 14 du dôme 5.

Dans l'exemple considéré, les moyens d'appui A sont prévus en saillie vers l'extérieur sur la surface 14 du dôme et sont constitués par deux bossages 15, 16 dont la forme est une portion de sphère. Le centre de la portion de sphère constituant chaque bossage 15, 16 est situé dans le plan médian perpendiculaire à la grande longueur de la fente 8. Les bossages 15, 16 sont symétriques par rapport à ce plan. Ces bossages 15, 16 sont obtenus de moulage avec la capsule 9.

La surface intérieure 13 de la capsule 9, qui recouvre le dôme 5, épouse la surface extérieure de ce dôme à l'état libre, abstraction faite des bossages 15, 16. Autrement dit, la surface intérieure 13 de la capsule 9 est sphérique concave, de même rayon que la surface extérieure sphérique convexe 14 du dôme.

Les deux bossages 15 et 16 viennent en contact avec la surface interne 13 suivant une zone réduite, presque ponctuelle, de préférence située au voisinage du bord circulaire 17 de l'ouverture ménagée dans la capsule 9 pour le passage de la partie haute du dôme 5.

La capsule 9 comporte une jupe cylindrique 18 coaxiale au manchon 11, et située radialement entre le dôme 5 et ce manchon 11. La face transversale d'extrémité inférieure de la jupe 18 est propre à venir en butée, en fin de vissage de la capsule 9, contre un épaulement 19 constitué par la face transversale d'extrémité de l'embout 3.

La base 20 de la surface intérieure sphérique concave 13 de la capsule vient, simultanément, en appui contre la partie annulaire 6 qui peut subir une déformation. L'écrasement de la partie 6 est limitée par la venue en butée de la jupe 18 contre l'épaulement 19.

Les bossages 15 et 16, notamment leur saillie relativement à la surface sphérique 14, sont déterminés de manière telle qu'en fin de mise en place de la capsule 9, par vissage sur l'embout 3, la coopération de la surface interne 13 de la capsule et des susdits bossages 15, 16 provoque une déformation du dôme 5 et une application étanche des bords 8a, 8b l'un contre l'autre.

Ces bords 8a, 8b à l'état libre de la membrane, comme représenté sur la figure 1, peuvent être légèrement écartés l'un de l'autre. Dans ces conditions, la fente 8 peut être obtenue de moulage avec la membrane ce qui simplifie sensiblement les opérations de fabrication, sans que l'étanchéité après mise en place de la capsule 9 en soit affectée.

Le matériau de la membrane M en forme de dôme 5 est choisi suffisamment souple pour se fermer sous la contrainte des bossages 15, 16 en appui contre la surface 13, et pour permettre l'ouverture aisée de la fente 8 lors d'une pression limitée exercée par l'utilisateur sur le tube 2 et transmise au produit.

Des essais ont conduit à choisir comme matériau du dôme 5 des élastomères dont la dureté shore se situe au-dessous de 60 shore A et plus particulièrement vers 20 shore A.

Les matériaux en question sont de préférence de la famille des EPDM, c'est-à-dire des copolymères d'éthylène et de propylène, que l'on satine lors du moulage.

On peut aussi choisir différents élastomères tels que les caoutchoucs naturels, nitriles ou butyles, dans la mesure où la compatibilité avec le produit conditionné est correcte.

Avantageusement, la capsule 9 est munie d'un capot 24 articulé sur une zone du contour de la capsule, en particulier par une charnière film 21. Le capot 24 présente une forme qui vient appuyer légèrement sur la partie de la membrane M débordant de la capsule. La zone du capot diamétralement opposée à la charnière 21 comporte un bec d'accrochage 22 propre à s'encliqueter dans un logement de la capsule.

Sur la figure 2, le capot 24 a été représenté en position fermée. Il assure une sécurité supplémentaire en créant une deuxième barrière d'étanchéité. Le capot 24, en position de fermeture, empêche toute distribution de produit par pression sur le tube.

Pour l'utilisation, on procède à l'ouverture du capot en le faisant basculer d'environ 180° autour de la charnière 21.

Le capot 24 peut être moulé, en position ouverte, d'une seule pièce avec la capsule 9.

La mise en place du dispositif distributeur et son fonctionnement résultent immédiatement des explications qui précèdent.

La membrane M est mise en place sur l'extrémité de l'embout 3, la face 7 de la partie 6 venant en appui contre l'extrémité de cet embout. A cet instant la membrane M est à l'état libre et les bords 8a, 8b de la fente 8 sont écartés comme représenté sur la figure 1.

On effectue ensuite la mise en place de la capsule 9 par vissage du manchon 11 sur l'embout 3.

Vers la fin du vissage, les bossages 15, 16 sont serrés du fait de leur contact avec la surface intérieure 13. Il y a apparition, de chaque côté de la fente 8, d'une force sensiblement perpendiculaire à cette fente et dirigée ce l'extérieur vers la fente, ce qui provoque l'application des bords 8a, 8b l'un contre l'autre et la fermeture de la fente.

On obtient donc un dispositif distributeur qui est fermé et étanche au repos. Cette fermeture est obtenue grâce à une force positive, effective, due à la coopération des bossages 15, 16 et de la capsule 9. La fermeture assurée par la membrane M est complétée par celle assurée par le capot 24.

Pour distribuer le produit, on ouvre le capot 24 en le faisant basculer autour de la charnière 21 de manière à dégager complètement la partie extérieure du dôme 5 et de la capsule 9 l'entourant.

Lorsque l'on exerce une pression sur le tube 2, cette pression est transmise au produit qui agit contre la surface interne du dôme 5 et provoque l'ouverture de la fente 8, ce qui permet la sortie de ce produit, lorsque la pression exercée sur le tube 2 est suffisante.

Dès que la pression cesse, le dôme 5 se referme automatiquement.

Le dispositif distributeur de l'invention permet d'éviter toute reprise d'air lors de la distribution du produit. En outre, la fente de la membrane peut être obtenue par moulage, ce qui simplifie la fabrication et est économique.

## Revendications

1. Dispositif distributeur à fermeture automatique pour récipient contenant un produit liquide ou pâteux à distribuer, comportant une membrane (M) en forme de dôme (5) convexe vers l'extérieur, recouvrant une extrémité (3) de sortie du récipient (2), au moins une fente (8) prévue vers le sommet du dôme (5) de la membrane (M), et présentant une grande dimension, ladite fente (8) étant limitée par des bords (8a, 8b) s'étendant parallèlement à cette grande dimension et propres à venir en contact l'un contre l'autre pour réaliser une fermeture étanche au repos, et à s'écarter pour laisser le passage au produit lorsqu'une pression suffisante est transmise au produit et une capsule rigide (9) prévue pour être fixée sur l'extrémité (3) du récipient (2) équipée de la membrane (M) et pour venir recouvrir partiellement le dôme (5) dans un région entourant la fente (8) qui reste découverte, caractérisé par le fait que des moyens d'appui (A) en saillie sont prévus sur au moins l'une des deux surfaces constituées par la surface intérieure (13) de la capsule (9) et la surface extérieure (14) de la membrane (M), et ladite surface intérieure (13) de la capsule est propre à épouser la surface extérieure (14) de la membrane (M), à l'état libre, abstraction faite des susdits moyens d'appui (A), l'ensemble étant tel qu'en fin de mise en place de la capsule rigide (9) sur le récipient (2), l'action des moyens d'appui (A) provoque une déformation du dôme (5) de la membrane (M) et une application étanche des bords (8a, 8b) de la fente (8) l'un contre l'autre.

2. Dispositif selon la revendication 1, caractérisé par le fait que la fente (8) est obtenue de moulage avec la membrane (M), de sorte que les bords (8a, 8b) de la fente lorsque la membrane est à l'état libre sont légèrement écartés l'un de l'autre, la déformation provoquée par les susdits moyens d'appui (A) en fin de mise en place de la capsule rigide (9) étant suffisante pour appliquer les bords de la fente de manière étanche l'un contre l'autre.

3. Dispositif selon la revendication 1 ou 2, caractérisé par le fait que les moyens d'appui (A) sont constitués par deux bossages (15, 16) dont la forme est une portion de sphère ayant son centre situé dans le plan médian perpendiculaire à la grande longueur de la fente (8).

4. Dispositif selon la revendication 3, caractérisé par le fait que les bossages (15, 16) sont symétriques par rapport au plan diamétral (P) contenant la grande dimension de la fente (8).

5. Dispositif selon la revendication 3 ou 4, caractérisé par le fait que les bossages (15, 16) sont prévus sur la membrane (M) et sont obtenus directement de moulage avec cette membrane, lesdits bossages (15, 16) ayant leur convexité tournée radialement vers l'extérieur.

6. Dispositif selon l'une des revendications 3 à 5, caractérisé par le fait que le dôme (5) formé par la membrane est sphérique et la surface interne (13) de la capsule rigide est une surface concave sphérique de même rayon que le dôme (5), abstraction faite des bossages (15, 16).

7. Dispositif selon l'une des revendications précédentes, caractérisé par le fait que la membrane (M) est réalisée en élastomère dont la dureté shore se situe au-dessous de 60 shore A et plus particulièrement vers 20 shore A.

8. Dispositif selon la revendication 7, caractérisé par le fait que le matériau de la membrane (M) est de la famille des EPDM.

9. Dispositif selon l'une des revendications précédentes, caractérisé par le fait que l'extrémité de sortie du récipient comporte un embout (3) muni d'un filetage extérieur (10) tandis que la capsule rigide (9) comporte un manchon (11) pourvu d'un filetage interne complémentaire propre à coopérer avec le filetage de l'embout pour assurer le maintien de la capsule, ladite capsule (9) comportant une jupe cylindrique (18) coaxiale située radialement entre le dôme (5) et le manchon (11), pour venir en butée contre un épaulement (19) du récipient en fin de vissage de la capsule.

10. Dispositif selon l'une quelconque des revendications précédentes, caractérisé par le fait que la capsule (9) est munie d'un capot (24) articulé sur une zone de contour de la capsule, en particulier par une charnière film (21), ce capot (24) en position fermée créant une deuxième barrière d'étanchéité et empêchant toute distribution de produit par pression sur le récipient.

## Claims

1. Dispensing device with automatic closure for a container containing a liquid or pasty product to be dispensed, including a membrane (M) in the form of a dome (5) which is convex outwards covering one outlet end (3) of the container (2), at least one slit (8) provided towards the top of the dome (5) of the membrane (M) and exhibiting a long dimension, the said slit (8) being bounded by edges (8a, 8b) extending parallel to this long dimension and capable of coming into contact against one another to produce a sealed closure at rest, and of separating to leave a passage for the product when sufficient pressure is transmitted to the product; and a rigid capsule (9) designed to be fixed onto that end (3) of the container (2), which is equipped with the membrane (M), and to partially cover over the dome (5) in a region surrounding the slit (8) which remains uncovered; characterized in that projecting bearing means (A) are provided over at least one of the two surfaces made up of the inside surface (13) of the capsule (9) and the outside surface (14) of the membrane (M), and the said inside surface (13) of the capsule is capable of matching the outside surface (14) of the membrane (M) in the free state, disregarding the abovementioned bearing means (A), the whole being such that when the rigid capsule (9) has been fitted onto the container (2) the action of the bearing means (A) gives rise to a deformation of the dome (5) of the membrane (M) and a leaktight application of the edges (8a, 8b) of the slit (8) against one another.

2. Device according to Claim 1, characterized in that the slit (8) is obtained from moulding with the membrane (M) so that the edges (8a, 8b) of the slit, when the membrane is in the free state, are slightly separated from one another, the deformation brought about by the abovementioned bearing means (A), once the rigid capsule (9) has been fitted, being sufficient to apply the edges of the slit against each other in a sealed manner.

3. Device according to Claim 1 or 2, characterized in that the bearing means (A) are made of two bosses (15, 16), the shape of which is a portion of a sphere having its centre situated in the mid-plane perpendicular to the length of the slit (8).

4. Device according to Claim 3, characterized in that the bosses (15, 16) are symmetrical with respect to the diametral plane (P) containing the length of the slit (8).

5. Device according to Claim 3 or 4, characterized in that the bosses (15, 16) are provided on the membrane (M) and are obtained directly from moulding with this membrane, the said bosses (15, 16) having their convexity pointing radially outwards.

6. Device according to one of Claims 3 to 5, characterized in that the dome (5) formed by the membrane is spherical and the internal surface (13) of the rigid capsule is a spherical concave surface with the same radius as the dome (5), disregarding the bosses (15, 16).

7. Device according to one of the preceding claims, characterized in that the membrane (M) is produced in an elastomer the Shore hardness of which lies below 60 Shore A and more particularly close to 20 Shore A.

8. Device according to Claim 7, characterized in that the material of the membrane (M) is of the EPDM family.

9. Device according to one of the preceding claims, characterized in that the outlet end of the container includes an endpiece (3) equipped with an outside screw thread (10) whereas the rigid capsule (9) includes a sleeve (11) provided with a complementary internal screw thread capable of interacting with the screw thread on the end piece in order to hold the capsule, the said capsule (9) including a coaxial cylindrical skirt (18) situated radially between the dome (5) and the sleeve (11), so as to come into abutment against a shoulder (19) of the container when the capsule has been screwed on.

10. Device according to any one of the preceding claims, characterized in that the capsule (9) is equipped with a cap (24) articulated to a contour zone of the capsule, particularly by a film hinge (21), this cap (24) creating in the closed position a second sealing barrier and preventing any dispensing of product through pressure on the container.

## Patentansprüche

1. Abgabevorrichtung mit automatischem Verschluß für Behälter, die ein flüssiges oder pastöses abzugebendes Produkt enthalten, mit einer nach außen gewölbten, als Kuppel (5) geformten Membran (M), die ein Austrittsende (3) des Behälters (2) bedeckt, mindestens einem, im Scheitelbereich der Kuppel (5) der Membran (M) vorgesehenen länglichen Schlitz (8), der in Längsrichtung von parallel laufenden Kanten (8a, 8b) begrenzt ist, die einander berühren, um im Ruhezustand einen dichten Verschluß zu bilden und die sich öffnen, wenn ein ausreichender Druck auf das Produkt ausgeübt wird, um den Austritt des Produktes zu ermöglichen, und wobei eine starre Kapsel (9) zur Befestigung auf dem, die Membran (M) aufweisenden Ende (3) des Behälters (2) vorgesehen ist, um die Kuppel (5) in einem Bereich um den Schlitz (8) teilweise zu bedecken, wobei der Schlitz (8) unbedeckt bleibt,
**dadurch gekennzeichnet,** daß
vorspringende Auflagemittel (A) auf mindestens einer der beiden Flächen vorgesehen sind, die von der Innenfläche (13) der Kapsel (9) und der Außenfläche (14) der Membran (M) gebildet werden, und daß die Innenfläche (13) der Kapsel, abgesehen von den Auflagemitteln (A), im freien Zustand an die Außenfläche (14) der Membran (M) angepaßt ist, wobei die Anordnung so ist, daß nach der Anbringung der starren Kapsel (9) auf dem Behälter (2), die Wirkung der Auflagemittel (A) eine Verformung der Kuppel (5) der Membran (M) und ein dichtes Aneinanderdrücken der Kanten (8a, 8b) des Schlitzes (8) hervorruft.

2. Vorrichtung gemäß Anspruch 1, dadurch gekennzeichnet, daß der Schlitz (8) durch Formung mit der Membran (M) so gebildet wurde, daß die Kanten (8a, 8b) des Schlitzes im freien Zustand der Membran leicht voneinander beabstandet sind, wobei die von den Auflagemitteln (A) hervorgerufene Verformung nach dem Anbringen der starren Kapsel (9) ausreicht, die Kanten des Schlitzes dicht aneinanderzudrücken.

3. Vorrichtung gemäß Anspruch 1 oder 2, dadurch gekennzeichnet, daß die Auflagemittel (A) durch zwei Ansätze (15, 16) in Form eines Kugelabschnitts gebildet sind, wobei sich ihr Zentrum auf der zur Längsrichtung des Schlitzes (8) senkrechten Mittelebene befindet.

4. Vorrichtung gemäß Anspruch 3, dadurch gekennzeichnet, daß die Ansätze (15, 16) symmetrisch zur Mittelebene (P), welche den Längsschlitz (8) enthält, angeordnet sind.

5. Vorrichtung gemäß Anspruch 3 oder 4, dadurch gekennzeichnet, daß die Ansätze (15, 16) auf der Membran (M) und direkt durch Formung mit dieser Membran gebildet sind, wobei die Ansätze (15, 16) radial nach außen gewölbt sind.

6. Vorrichtung gemäß einem der Ansprüche 3 bis 5, dadurch gekennzeichnet, daß die durch die Membran gebildete Kuppel (5) kugelförmig ist und daß die Innenfläche (13) der starren Kapsel, abgesehen von den Ansätzen (15, 16), eine konkave Kugelfläche mit gleichem Radius wie die Kuppel (5) ist.

7. Vorrichtung gemäß einem der vorangegangenen Ansprüche, dadurch gekennzeichnet, daß die Membran (M) aus einem Elastomeren besteht, dessen Shorehärte weniger als 60 Shore A beträgt und insbesondere im Bereich von 20 Shore A liegt.

8. Vorrichtung gemäß Anspruch 7, dadurch gekennzeichnet, daß das Material der Membran (M) zur Familie der EPDM gehört.

9. Vorrichtung gemäß einem der vorangegangenen Ansprüche, dadurch gekennzeichnet, daß das Austrittsende des Behälters einen Ansatz (3) mit einem Außengewinde (10) aufweist, während die starre Kapsel (9) eine Hülse (11) mit einem komplementären Innengewinde aufweist, das mit dem Gewinde des Ansatzes zusammenwirkt um den Halt der Kapsel sicherzustellen, wobei die Kapsel (9) einen koaxialen, zylindrischen Mantel (18) umfaßt, der radial zwischen der Kuppel (5) und der Hülse (11) angeordnet ist, um nach dem Verschrauben der Kapsel an einer Schulter (19) des Behälters anzuschlagen.

10. Vorrichtung gemäß einem der vorangegangenen Ansprüche, dadurch gekennzeichnet, daß die Kapsel (9) eine Haube (24) aufweist, die auf einem Randbereich der Kapsel, insbesondere mit einem Filmscharnier (21) befestigt ist, wobei die Haube (24) im geschlossenen Zustand eine zweite Abdichtung bildet und jegliche Abgabe des Produktes durch Druck auf den Behälter verhindert.
